# EUROPÄISCHE PATENTSCHRIFT

(11) **EP 1 364 878 B1**
(45) Veröffentlichungstag und Bekanntmachung des Hinweises auf die Patenterteilung: **04.05.2005**
(21) Anmeldenummer: 03003508.3
(22) Anmeldetag: 15.02.2003
(51) Int. Cl.: B65B 51/14, B65B 7/02, B65B 61/00

(54) **Verfahren und Vorrichtung zur Förderung von Verpackungen**
Method and apparatus for conveying packages
Procédé et dispositif pour transporter des paquets

(30) Priorität: 23.04.2002 DE 10218165
(43) Veröffentlichungstag der Anmeldung: 26.11.2003
(73) Patentinhaber: Rovema Verpackungsmaschinen GmbH, 35463 Fernwald (DE)
(72) Erfinder: Schuh, Mattias, 35410 Hungen (DE); Kuhn, Roland, 35447 Reiskirchen (DE); Baur, Walter Dr., 65584 Gründau (DE); Wyss, Thomas, 35423Lich (DE); Kleine, Manfred, 35463 Fernwald (DE)
(74) Vertreter: Pott, Ulrich, Dipl.-Ing.

(56) Entgegenhaltungen:
- US-A- 3 774 509
- US-A- 4 215 520
- US-A- 4 325 418
- US-A- 4 341 054
- US-A- 5 095 960

## Beschreibung

Die Erfindung bezieht sich zunächst auf ein Verfahren sowie eine Vorrichtung zur Förderung von einer eine Außenhülle sowie einen Innenbeutel aus einem siegelfähigen Werkstoff umfassenden Verpackung.

Ein Verfahren und eine Vorrichtung der vorgenannten Art sind bekannt, wobei als Außenhülle einer Verpackung üblicherweise Faltschachteln Verwendung finden. Dabei werden flachliegende Faltschachteln, die mit einem Innenfutter aus einem Folienmaterial als Innenbeutel versehen sind, stufenweise geöffnet und an Kammern einer intermitierend arbeitenden Transportkette übergeben. Danach wird zunächst die Unterseite der Verpackung durch Verschweißen des Innenfutters sowie Umlegen und Verkleben von Kartonlaschen verschlossen. Nach einem Wendevorgang werden die Verpackungen an den Füllbereich einer Maschine gegeben, so daß der Innenbeutel mit dem Produkt befüllt werden kann. Dabei können Flüssigfüller, Rotationsfüller, Schneckendosiermaschinen, Abfüllwaagen oder ähnliche handelsübliche Geräte eingesetzt werden. Das Verschließen der Verpackungsoberseite erfolgt auf gleiche Weise wie bei der Verpackungsunterseite, so daß der Innenbeutel durch Verschweißung geschlossen und die Außenhülle durch Umlegen und Verkleben von Kartonlaschen verschlossen wird.

US 4 325 418 zeigt ein Verfahren und eine Vorrichtung gemäß dem Oberbegriff der Ansprüche 1 und 9.

Nachteilig bei diesem bekannten Verfahren und einer nach diesem Verfahren arbeitenden Vorrichtung ist, daß mit solchen Maschinen Produkte abzufüllen sind, die während des Abfüllvorganges geschüttet werden, so daß sie locker in der Verpakkung bevorratet sind, was sich aber nachträglich ändert, da die eingefüllte Produktmenge sich setzt bzw. durch weitere Transport- und/oder Handhabungsvorgänge verdichtet, so daß sich die Verschließnaht des Innenbeutels danach zu richten hat, welche Packungshöhe das eingefüllte Produkt nach dem Füllvorgang einnimmt. Dies führt vielfach dazu, daß nach Öffnen einer so befüllten Verpackung durch einen Verbraucher der Eindruck entsteht, daß Produktmenge und Verpackungsgröße in einem unrealistischen Verhältnis zu einander stehen.

Es ist Aufgabe der vorliegenden Erfindung, ein Verfahren und eine Vorrichtung zu schaffen, mit denen die vorerwähnten Nachteile zu vermeiden sind, und mit denen Beutel mit hohen Füllungsgrad zu erstellen sind.

Diese Aufgabe wird durch die Merkmale des Anspruch 1 gelöst.

Zur Lösung dieser Aufgabe zeichnet sich das Verfahren der eingangs genannten Art dadurch aus, daß der Innenbeutel in die Außenhülle eingesetzt wird, daß die Außenhülle sowie der Innenbeutel zu einer Förderstrecke bewegt und entlang dieser Förderstrecke gemeinsam transportiert werden, wobei der Innenbeutel während eines Teils der Förderstrecke in eine relative Hochlage und in den Wirkbereich einer Quersiegelstation sowie einer Schneidvorrichtung überführbar ist.

Nach diesem Verfahren kann der Innenbeutel in die relative Hochlage zu der Außenhülle gebracht werden, so daß mittels der Quersiegelstation individuell eine Quersiegelnaht zum Verschließen des Innenbeutels dort vorgesehen werden kann, wo sie -je nach Art des eingefüllten bzw. einzufüllenden Produktes- vorgesehen werden soll, um einen hohen Füllungsgrad des Innenbeutels zu realisieren. Dabei kann sich während der Förderung auf der Förderstrecke schon ein Setzvorgang des Produktes ergeben, was in der Quersiegelstation individuell berücksichtigt werden kann. Auch ist es ohne weiteres möglich, die Hochlage und damit die Bewegung relativ zu der Außenhülle z. B. betriebsspezifisch oder in Abhängigkeit von sonstigen Betriebsparametern wie beispielsweise Fördergeschwindigkeit und dergleichen individuell zu steuern.

Als besonders vorteilhaft hat sich ergeben, wenn vor dem Erreichen der Quersiegelstation der Innenbeutel und damit das eingefüllte Produkt gerüttelt werden kann, so daß der Innenbeutel und damit das Produkt relativ zur Außenhülle Auf- und Abbewegungen durchführt, womit ein Verdichtungs- bzw. Setzvorgang individuell einstellbar bzw. auf relativ kurzer Förderstrecke vollzogen werden kann. Auch das Maß der Rüttelbewegung kann individuell anpaßbar gestaltet sein und z. B. in Abhängigkeit von Produktart oder auch sonstiger Betriebsparameter individuell eingestellt werden.

Zweckmäßigerweise wird dabei nach dem erfindungsgemäßen Verfahren vorgesehen, daß der Innenbeutel nach seiner Befüllung gefaltet und geheftet wird, so daß nach der Befüllung eingefüllte Produkte nicht entweichen können. Nach Vorsehen der Quersiegelnaht in der relativen Hochlage des Innenbeutels zu der Außenhülle kann dann ein Schneidvorgang oberhalb der Quersiegelnaht durchgeführt werden, womit dann der gefaltete Heftbereich von der Endverpackung abgeschnitten wird. Danach kann der Innenbeutel wieder abgesenkt werden und die Außenhülle verschlossen werden. Ist als Außenhülle eine Faltschachtel vorgesehen, kann dies durch Faltung und Verklebung im herkömmlichen Sinne geschehen.

Um die relative Hochlage realisieren zu können, ist zweckmäßigerweise die Außenhülle, z. B. eine Faltschachtel, unterseitig mit einer Öffnung auszubilden, durch die ein mechanisches Hebe- und/oder Rüttelwerkzeug eingebracht werden kann.

Die Vorrichtung nach der Erfindung zur Lösung der vorgenannten Aufgabe und insbesondere auch zur Durchführung des vorbeschriebenen erfindungsgemäßen Verfahrens zeichnet sich durch einen eine Durchlaßöffnung aufweisenden Längsförderer zum gemeinsamen Transport von einer die Außenhülle sowie den Innenbeutel aufweisenden Verpackung aus, wobei durch die Durchlaßöffnung des Längsförderers sowie durch eine mit dieser korrespondierenden Öffnung in der Außenhülle der Verpackung ein Heber zum Anheben des Innenbeutels relativ zur Außenhülle bewegbar ist. Dabei kann der Längsförderer z. B. mit Abstand voneinander angeordnete Endlosförderer, z. B. Kettenförderer, haben, auf denen die Außenhülle, z. B. eine Faltschachtel, zum gemeinsamen Transport abzustellen ist. Durch die Durchlaßöffnung zwischen diesen beiden Endlosförderern kann dann der Heber durchgreifen und durch die Öffnung in der Außenhülle auf den Innenbeutel einwirken und diesen anheben aber auch z. B. Rüttelbewegungen durch entsprechende Auf- und Abbewegungen durchführen. Dies kann gesteuert durchgeführt werden, wozu beispielswiese Kurvenbahnen vorgegeben sein können und entsprechende Exzenterantriebe.

Weitere vorteilhafte Ausgestaltungen der Erfindung ergeben sich aus weiteren Unteransprüchen, der nachfolgenden Beschreibung und der Zeichnung. In der Zeichnung zeigen:
Fig. 1 ein Ausführungsbeispiel einer nach dem erfindungsgemäßen Verfahren und mit der erfindungsgemäßen Vorrichtung zu erstellenden Verpackung aus einer Faltschachtel und einem Innenbeutel aus einem heißsiegelbaren Material,
Fig. 2 exemplarisch ein Ausführungsbeispiel eines Längsförderers mit der Förderstrecke, in der der Innenbeutel angehoben und gerüttelt wird,
Fig. 3 in einer schematischen Seitenansicht den Förderer mit einer Anzahl nacheinander angeordneter Heber.

In der Zeichnung sind grundsätzlich gleichwirkende Teile mit übereinstimmenden Bezugsziffern versehen.

Allgemein mit 1 ist eine als Faltschachtel ausgebildete Außenhülle und allgemein mit 2 ein Innenbeutel aus einem heißsiegelbaren Material beziffert, aus denen die allgemein mit 3 bezeichnete Fertigverpackung mit einem Füllgrad von größer 95 % hergestellt werden soll. Im einzelnen nicht näher dargestellt hat die Außenhülle 1 eine bodenseitige Öffnung.

Wie näher aus Fig. 2 hervorgeht, wird der mit einem Produkt befüllte bzw. der mit einem Produkt zu befüllende Innenbeutel entsprechend der Pfeilrichtung 4 in Fig. 2 in die Außenhülle (Faltschachtel 1) gesetzt, wonach gemeinsam Innenbeutel 2 und Faltschachtel 1, also die noch nicht verschlossene Verpackung 3, einem Längsförderer 5 zugeführt wird, mit dem die Verpackung 3 entlang der Pfeilrichtung 6 entlang einer Förderstrecke 7 weiter transportiert wird. Im einzelnen nicht näher dargestellt soll der Längsförderer benachbart angeordnete Endlosförderer aufweisen, die zwischen sich einen Durchlaß haben, so daß durch diesen Durchlaß in Fig. 2 und 3 dargestellte Heber 8 bewegt werden können. Die Heber 8 sind über einen einstellbaren Exzenter 9 (Fig. 3) auf- und abzubewegen und nehmen die aus den Fig. 2 und 3 ersichtlichen Kurvenbahnen 10 ein, so daß sie ihrerseits verschiedene Hochlagen einnehmen können. Dabei laufen sie synchron mit den nicht gezeigten Endlosförderern in Horizontalrichtung. Während einer Bewegung ist je ein Heber einer Verpakkung 3 zugeordnet und bringt sie im Verlaufe der Förderstrecke 7 aus ihrer vorderen Ausgangsposition, in der in dem veranschaulichten Ausführungsbeispiel der Innenbeutel 2 sowie auch das eingefüllte Produkt noch eine größere Höhe haben als die Außenhülle 1, in verschiedene Hochlagen, wobei der Heber 8 in die Außenhülle 1 eintaucht und die durch die Pfeile 11 ersichtliche Auf- und Ab- bzw. Rüttelbewegung durchführt. Dabei wird das eingefüllte Produkt verdichtet auf ein vorbestimmbares Maß. Die Rüttelbewegungen sind vor Erreichen der Quersiegelstation 12 beendet, so daß dann der Innenbeutel mit dem verdichteten Material in einer Hochlage in den Wirkbereich dieser Quersiegelstation 12 gebracht wird und die Quersiegelstation 12 die obere Quersiegelnaht durchführt. Danach wird der Innenbeutel verschlossen, und zwar mit einer Quersiegelnaht die sich dicht oberhalb des eingefüllten und verdichteten Produktes befindet. Zuvor war das obere Ende des Innenbeutels 2 mit einer Faltung 13 und einer Heftung 14 versehen worden. Diese Faltung 13 und die Heftung 14 werden oberhalb der oberen Quersiegelnaht 15 mittels einer Schneidvorrichtung 16 abgeschnitten und entfernt. Danach wird der Innenbeutel 2 über den Heber 8 abgesenkt und hat nun ein Höhenmaß, das geringfügig geringer ist als das Höhenmaß der Außenhülle 1, so daß dann die Außenhülle 1 wie bei 17 angedeutet verschlossen werden kann.

Zur Steuerung der Rüttel- und Fördervorgänge können verschiedene Steuerungseinheiten vorgesehen sein, um Bewegungen, Hochlagen und dergleichen in Abhängigkeit vorgebbarer Betriebsparameter auch produktspezifisch durchführen und anpassen zu können.

## Patentansprüche

1. Verfahren zur Förderung von einer eine Außenhülle (1) sowie einen Innenbeutel (2) aus einem siegelfähigen Werkstoff umfassenden Verpackung (3), wobei der Innenbeutel (2) in die Außenhülle (1) eingesetzt wird, und die Außenhülle (1) sowie der Innenbeutel (2) einer Förderstrecke (7) zugeführt und entlang dieser Förderstrecke gemeinsam transportiert werden, **dadurch gekennzeichnet, daß** der Innenbeutel (2) während eines Teils der Förderstrecke (7) in eine Hochlage relativ zur Außenhülle (1) und in den Wirkbereich einer Quersiegelstation (12) sowie einer Schneidvorrichtung (16) überführbar ist.

2. Verfahren nach Anspruch 1, **dadurch gekennzeichnet, daß** der Innenbeutel (2) während der gemeinsamen Förderbewegung in relative Rüttelbewegungen zu der Außenhülle (1) versetzbar ist.

3. Verfahren nach Anspruch 2, **dadurch gekennzeichnet, daß** die Rüttelbewegung vor Erreichen der Quersiegelstation (12) durchgeführt wird.

4. Verfahren nach einem der Ansprüche 1 bis 3, **dadurch gekennzeichnet, daß** die relative Hochlage in Abhängigkeit von vorgebbaren Betriebsparametern veränderbar ist.

5. Verfahren nach einem der Ansprüche 2 oder 3, **dadurch gekennzeichnet, daß** die relativen Rüttelbewegungen steuerbar sind.

6. Verfahren nach einem der Ansprüche 1 bis 5, **dadurch gekennzeichnet, daß** der Innenbeutel (2) in eine als Faltschachtelverpackung ausgebildete Außenhülle (1) einsetzbar ist.

7. Verfahren nach einem der Ansprüche 1 bis 6, **dadurch gekennzeichnet, daß** der Innenbeutel (2) nach einer Quersiegelung und einem Schneidvorgang in die Außenhülle (1) abgesenkt und anschließend die Außenhülle (1) verschlossen wird.

8. Verfahren nach einem der Ansprüche 1 bis 7, **dadurch gekennzeichnet, daß** der Innenbeutel (2) nach der Befüllung mit dem Produkt gefaltet und anschließend geheftet wird.

9. Vorrichtung zur Förderung einer eine Außenhülle (1) sowie einen befüllten Innenbeutel (2) aufweisenden Verpackung (3), insbesondere zur Durchführung des Verfahrens nach einem der Ansprüche 1 bis 8, mit einem eine Durchlaßöffnung aufweisenden Längsförderer (5) zum gemeinsamen Transport von einer die Außenhülle (1) sowie den Innenbeutel (2) aufweisenden Verpackung (3), **dadurch gekennzeichnet, daß** durch die Durchlaßöffnung sowie eine mit dieser korrespondierenden Öffnung in der Außenhülle (1) ein Heber (8) zum Anheben des Innenbeutels (2) relativ zur Außenhülle (1) bewegbar ist.

10. Vorrichtung nach Anspruch 9, **dadurch gekennzeichnet, daß** über den Heber (8) Rüttelbewegungen zum Verdichten des eingefüllten Produktes ausführbar sind.

11. Vorrichtung nach Anspruch 9 oder 10, **dadurch gekennzeichnet, daß** die Vorrichtung eine Heftstation zur Heftung einer Kopfnaht eines befüllten Innenbeutels (2) aufweist.

12. Vorrichtung nach einem der Ansprüche 9 bis 11, **dadurch gekennzeichnet, daß** eine Quersiegelstation (12) zur Erstellung einer Quersiegelung unterhalb der Kopfnaht vorgesehen ist.

13. Vorrichtung nach Anspruch 12, **dadurch gekennzeichnet, daß** ein Beutelüberstand oberhalb der Quersiegelnaht mittels einer Schneidvorrichtung (16) abtrennbar ist.

14. Vorrichtung nach einem der Ansprüche 9 bis 13, **dadurch gekennzeichnet**, der Längsförderer (5) zwei mit Abstand nebeneinander angeordnete Endlosförderer aufweist und der Heber (8) zwischen den benachbarten Endlosförderern auf und ab zu bewegen ist.

15. Vorrichtung nach Anspruch 14, **dadurch gekennzeichnet, daß** ein Heber (8) über Kurvenbahnen steuerbar sind.

16. Vorrichtung nach einem der Ansprüche 9 bis 15, **dadurch gekennzeichnet, daß** ein Heber (8) über Führungsschlitten mit einem zugehörigen Kettentrieb verbindbar sind.

## Claims

1. Method for conveying a package (3) comprising an outer envelope (1) and an inner bag (2) of a sealable material, wherein the inner bag (2) is inserted in the outer envelope (1) and the outer envelope (1) and inner bag (2) are fed to a conveying section (7) and are conveyed together along this conveying section, **characterised in that** the inner bag (2) can be transferred during part of the conveying section (7) to a high position relative to the outer envelope(1), and to the area of action of a cross-sealing station (12) and a cutting device (16).

2. Method according to claim 1, **characterised in that** the inner bag (2) can be displaced in relative shaking movements to the outer envelope (1) during the common conveying movement.

3. Method according to claim 2, **characterised in that** the shaking movement is performed before the cross-sealing station (12) is reached.

4. Method according to one of claims 1 to 3, **characterised in that** the relative high position may be varied according to operating parameters that can be predetermined.

5. Method according to one of claims 2 or 3, **characterised in that** the relative shaking movements are controllable.

6. Method according to one of claims 1 to 5, **characterised in that** the inner bag (2) can be inserted in an outer envelope (1) formed as a carton.

7. Method according to one of claims 1 to 6, **characterised in that** the inner bag (2) is lowered after a cross-sealing and cutting process into the outer envelope (1) and the outer envelope (1) is then sealed.

8. Method according to one of claims 1 to 7, **characterised in that** the inner bag (2) is folded after it is filled with the product, then stitched.

9. Apparatus for conveying a package (3) exhibiting an outer envelope (1) and a filled inner bag (2), in particular for carrying out the method according to any one of claims 1 to 8, with a longitudinal conveyor (5) exhibiting a through-opening for the common conveying of a package (3) exhibiting the outer envelope (1) and the inner bag (2), **characterised in that** a jack (8) for lifting the inner bag (2) relative to the outer envelope (1) can be moved through the through-opening and through an opening corresponding to it in the outer envelope (1).

10. Apparatus according to claim 9, **characterised in that** shaking movements can be performed by means of the jack (8) for compressing the product poured in.

11. Apparatus according to claim 9 or 10, **characterised in that** the apparatus exhibits a stitching station for stitching a head seam of a filled inner bag (2).

12. Apparatus according to one of claims 9 to 11, **characterised in that** a cross-sealing station (12) is provided for applying a cross-seal underneath the head seam.

13. Apparatus according to claim 12, **characterised in that** a bag projection above the cross-sealing seam can be separated by means of a cutting device (16).

14. Apparatus according to one of claims 9 to 13, **characterised in that** the longitudinal conveyor (5) has two endless conveyors arranged at a certain distance adjacent to each other, and **in that** the jack (8) can be moved up and down between the adjacent endless conveyors.

15. Apparatus according to claim 14, **characterised in that** a jack (8) can be controlled by cam paths.

16. Apparatus according to one of claims 9 to 15, **characterised in that** a jack (8) can be connected by guide blocks to an associated chain drive.

## Revendications

1. Procédé pour transporter un emballage (3) comprenant une enveloppe extérieure (1) ainsi qu'un sachet intérieur (2) en matière soudable à chaud, dans lequel le sachet intérieur (2) est emboîté dans l'enveloppe extérieure (1) et l'enveloppe extérieure (1) ainsi que le sachet intérieur (2) sont amenés à un trajet de transport (7) et transportés ensemble le long de ce trajet de transport,
**caractérisé en ce que**
pendant une partie du trajet de transport (7), le sachet intérieur (2) peut être transféré dans une position surélevée relativement à l'enveloppe extérieure (1) et dans la zone d'action d'une station de soudage transversal (12) ainsi qu'un dispositif de coupe (16).

2. Procédé selon la revendication 1,
**caractérisé en ce que**
le sachet intérieur (2) peut être animé de mouvements d'agitation relatifs par rapport à l'enveloppe extérieure (1) pendant le mouvement de transport conjoint.

3. Procédé selon la revendication 2,
**caractérisé en ce que**
le mouvement d'agitation est exécuté avant d'atteindre la station de soudage transversal (12).

4. Procédé selon une des revendications 1 à 3,
**caractérisé en ce que**
la position surélevée relative peut être modifiée en fonction de paramètres de travail pouvant être prédéterminés.

5. Procédé selon une des revendications 2 ou 3,
**caractérisé en ce que**
les mouvements relatifs d'agitation peuvent être commandés.

6. Procédé selon une des revendications 1 à 5,
**caractérisé en ce que**
le sachet intérieur (2) peut être emboîté dans une enveloppe extérieure (1) constituée par un emballage du type boîte pliante.

7. Procédé selon une des revendications 1 à 6,
**caractérisé en ce que**
le sachet intérieur (2) est abaissé dans l'enveloppe extérieure (1) après un soudage transversal et une opération de coupe, et l'enveloppe extérieure (1) est ensuite fermée.

8. Procédé selon une des revendications 1 à 7,
**caractérisé en ce qu'**
après avoir été rempli du produit, le sachet intérieur (2) est plié et ensuite pointé.

9. Dispositif pour transporter un emballage (3) comprenant une enveloppe extérieure (1) ainsi qu'un sachet intérieur rempli (2), en particulier pour la mise en oeuvre du procédé selon une des revendications 1 à 8, comprenant un transporteur longitudinal (5) présentant une ouverture de passage, et destiné à transporter ensemble un emballage (3) qui présente l'enveloppe extérieure (1) ainsi que le sachet intérieur (2),
**caractérisé en ce qu'**
un élévateur (8) peut être engagé à travers l'ouverture de passage ainsi qu'à travers une ouverture correspondante prévue dans l'enveloppe extérieure (1), pour surélever le sachet intérieur (2) relativement à l'enveloppe extérieure (1).

10. Dispositif selon la revendication 9,
**caractérisé en ce que**
des mouvements d'agitation servant à tasser le produit chargé peuvent être exécutés au moyen de l'élévateur (8).

11. Dispositif selon la revendication 9 ou 10,
**caractérisé en ce que**
le dispositif comprend une station de pointage pour pointer un joint de tête d'un sachet intérieur chargé (2).

12. Dispositif selon une des revendications 9 à 11,
**caractérisé en ce qu'**
une station de soudage transversal (12) est prévue pour l'exécution d'un soudage transversal au-dessous du joint de tête.

13. Dispositif selon la revendication12,
**caractérisé en ce qu'**
une partie débordante du sachet située au-dessus du joint soudé transversal peut être enlevée au moyen du dispositif de coupe (16).

14. Dispositif selon une des revendications 9 à 13,
**caractérisé en ce que**
le transporteur longitudinal (5) comprend deux transporteurs sans fin disposés l'un à côté de l'autre à certain écartement, et que l'élévateur (8) doit monter et descendre entre les transporteurs sans fin adjacent.

15. Dispositif selon la revendication 14,
**caractérisé en ce qu'**
un élévateur (8) peut être commandé par des profils de came.

16. Dispositif selon une des revendications 9 à 15,
**caractérisé en ce qu'**
un élévateur (8) peut être relié à un entraînement à chaîne correspondant par l'intermédiaire de patins de guidage.
